# EUROPÄISCHE PATENTSCHRIFT

(11) **EP 1 218 280 B1**
(45) Veröffentlichungstag und Bekanntmachung des Hinweises auf die Patenterteilung: **23.07.2003**
(21) Anmeldenummer: 99974106.9
(22) Anmeldetag: 08.10.1999
(51) Int. Cl.: B66B 11/04

(54) **ANTRIEB FÜR EINEN AUFZUG**
ELEVATOR DRIVE
MECANISME D'ENTRAINEMENT POUR ASCENSEUR

(43) Veröffentlichungstag der Anmeldung: 03.07.2002
(73) Patentinhaber: Osma-Aufzüge Albert Schenk GmbH & Co KG, 49084 Osnabrück (DE)
(72) Erfinder: SCHENK, Albert, D-49078 Osnabrück (DE)
(74) Vertreter: Busse, Dietrich, Dipl.-Ing.
(86) Internationale Anmeldenummer: EP9907573
(87) Internationale Veröffentlichungsnummer: WO01027016

(56) Entgegenhaltungen:
- EP-A- 0 874 442
- WO-A-98/50299
- DE-C- 19 737 485
- DE-U- 29 806 526
- GB-A- 2 017 346
- US-A- 2 500 515
- US-A- 5 631 510
- PATENT ABSTRACTS OF JAPAN vol. 018, no. 338 (M-1628), 27. Juni 1994 (1994-06-27) -& JP 06 080389 A (DAIFUKU CO LTD), 22. März 1994 (1994-03-22)
- PATENT ABSTRACTS OF JAPAN vol. 014, no. 276 (M-0984), 14. Juni 1990 (1990-06-14) & JP 02 080838 A (HITACHI LTD), 20. März 1990 (1990-03-20)

## Beschreibung

Die Erfindung bezieht sich auf einen Antrieb für einen Aufzug mit einem an Seilen gehaltenen Fahrkorb nach dem Oberbegriff des Anspruchs 1.

Es ist erforderlich, daß eine Bremsvorrichtung vorgesehen ist, die den Fahrkorb zumindest bei Ausfall der Spannungsversorgung vor einem Abstürzen bewahrt. Hierfür ist es bekannt, eine Bremsvorrichtung auf die Riemen- oder Treibscheibe über eine koaxial zu diesen angeordnete Bremsscheibe einwirken zu lassen. Da derartige Antriebe vorzugsweise in den jeweiligen Aufzugschacht integriert sind, sind die räumlichen Verhältnisse jedoch beengt. Die Treib- und Riemenscheibe sind in der Regel als Flachpaket an einer Schachtwand derart angeordnet, daß sie in Extremstellung des Fahrkorbs zumindest teilweise neben diesem liegen. Die zusätzliche Anbringung einer Bremsvorrichtung bringt erhebliche Raumprobleme mit sich, die in der Regel nur über eine hydraulische, sehr kleine Bremsvorrichtung gelöst werden können, die allerdings einen Kostennachteil mit sich bringt.

Die WO 98/50299 zeigt einen Aufzug mit einer auf die Motorwelle des Fahrkorbs einwirkenden Bremsvorrichtung. Diese kann manuell vom Stockwerk aus gelöst werden. Dies setzt aber voraus, daß der Zugang vom Stockwerk aus noch möglich ist, was im Brandfall schwierig oder gar unmöglich sein kann. Häufig befindet sich der Antrieb mit der Bremsvorrichtung auch im obersten Stockwerk, so daß ein Zugangsweg zu manuellen Lösung der Bremse besonders lang ist und bei größeren Unfällen, wie etwa bei Bränden, die sich über mehrere Etagen erstrecken, nicht mehr zugänglich ist.

Der Erfindung liegt das Problem zugrunde, derartige Nachteile eines gattungsgemäßen Aufzugs zu vermeiden.

Die Erfindung löst dieses Problem mit den Merkmalen des Anspruchs 1. Hinsichtlich weiterer vorteilhafter Ausgestaltungen der Erfindung wird auf die Ansprüche 2 bis 18 verwiesen.

Durch die Notstromversorgung, die bei Ausfall der Hauptspannung eine unterbrechungsfreie Spannungsversorgung der Bremsvorrichtung gewährleistet, kann auf einen Handhebel o. dgl. zur Lösung der Bremse bei Ausfall der Hauptspannungsversorgung verzichtet werden. Durch das Notstromaggregat kann auch in diesem Zustand eine elekromagnetische Lösung der Bremse erfolgen, wodurch der bauliche Aufwand vermindert ist. Insbesondere ist bei Stromausfall dann möglich, den Fahrkorb von einer gut zugänglichen Stelle aus durch elektromagnetische Lösung der Bremse aus einer eventuell zwischen den Etagen befindlichen Stellung bis zu einer Ausstiegsstellung zu führen, um die Evakuierung von Personen zu ermöglichen. Hierfür kann ein Schaltkasten, mit dem die Lösung der Bremsen betätigbar ist, als Fernsteuerung an gut zugänglicher Stelle angeordnet sein, beispielsweise unterhalb eines Bedienpanels im Erdgeschoß, unterhalb einer neben dem Aufzug befindlichen Treppe oder an sonst einer günstigen Stelle. Auch können mehrere Fernauslösungen zur Lösung der Bremsen vorgesehen sein. Die schwierige Zugänglichkeit eines in einem Maschinenraum beispielsweise oberhalb des Aufzugschachts untergebrachten Handhebels, der bisher zur Lösung der Bremsen erforderlich war, ist damit beseitigt.

Durch die Zuordnung der Bremsvorrichtung zum Antriebsmotor ist eine Entkopplung von Treib- und Riemenscheibe einerseits und der Bremsvorrichtung andererseits erreicht. Der Antriebsmotor kann dabei so angeordnet sein, daß er von dem vom Fahrkorb überstrichenen Schachtbereich beabstandet ist, so daß hier die räumlichen Verhältnisse für eine Bremse günstiger sind. Die Treibund Riemenscheibenanordnung kann dadurch sehr flach gehalten werden, da eine zusätzliche Bremsscheibe, die koaxial zu diesen gelagert wäre, entbehrlich ist. Insbesondere müssen auch in diesem Bereich keine Bremszylinder o. dgl. angeordnet werden.

Eine besonders kompakte Bauweise kann erreicht werden, wenn die als Scheiben- oder Trommelbremse ausgebildete und auf die Motorwelle einwirkende Bremsvorrichtung zwischen dem Antriebsmotor und einem ohnehin zu dessen Belüftung dienenden Lüfterrad angeordnet wird. Dieses kann dann gleichzeitig sowohl den Antriebsmotor wie auch die durch Stromdurchfluß erwärmte Bremsvorrichtung mit kühlender Luft beaufschlagen.

Die durch die Verlagerung der Bremsvorrichtung vereinfachte Ausgestaltung des Treibrads ermöglicht es, die Riemenscheibe einstückig mit der Nabe des Treibrads zu verbinden und die einem hohen Verschleiß unterliegende Treibscheibe hieran anzuflanschen, so daß diese einfach ausgewechselt werden kann. Das Treibrad umfaßt dann im wesentlichen nur diese beiden Bauelemente.

Weitere Vorteile und Einzelheiten ergeben sich aus einem nachfolgend beschriebenen und in der Zeichnung dargestellten Ausführungsbeispiel des Gegenstandes der Erfindung.

In der Zeichnung zeigt:
- Fig. 1: einen Längsschnitt durch einen Schachtkopf bei Anordnung des Treibrades und des Antriebsmotors des erfindungsgemäßen Antriebs im Schachtkopfbereich,
- Fig. 2: den erfindungsgemäßen Antrieb in vom Schacht aus gesehener Vorderansicht,
- Fig. 3: den Antrieb nach Fig. 2 in Draufsicht,
- Fig. 4: eine teilweise aufgeschnittene Darstellung des Motors und der angesetzten Bremsvorrichtung sowie des Lüfterrades,
- Fig. 5: eine ähnliche Ansicht wie Fig. 4 bei aufgeschnittenem gegenüberliegenden Gehäuseteil,
- Fig. 6: eine Detailansicht der auf die Motorwelle aufzusetzenden Bremsvorrichtung,
- Fig. 7: eine teilweise aufgeschnittene Draufsicht auf das Treibrad mit der Riemenscheibe und der angeflanschten Treibscheibe.
- Fig. 8: einen Schnitt entlang der Linie VIII-VIII in Fig. 1,
- Fig. 9: einen Schnitt entlang der Linie IX-IX in Fig. 1,
- Fig. 10: den Schachtgrundbereich eines Aufzugs mit unten angeordnetem Antrieb.

Gemäß dem Ausführungsbeispiel weist der insgesamt mit 1 bezeichnete Aufzug einen vertikalen Schacht 2 zur Auf- und Abbewegung eines Fahrkorbs 3 auf. Hierfür ist ein Antrieb 5 vorgesehen, der ein Treibrad 6 sowie einen darauf einwirkenden Antriebsmotor 7 umfaßt. Die Verbindung zwischen Treibrad 6 und Antriebsmotor 7 ist über zumindest einen Riemen 8 hergestellt, der vorliegend als Keilrippen-Flachriemen ausgebildet ist und sowohl Antriebs- als auch Bremskräfte übertragen kann.

Das Treibrad 6 umfaßt eine Riemenscheibe 9, die von dem Riemen 8 überlaufen ist, sowie eine Treibscheibe 10, die die Seile 11 für Halterung und Antrieb des Fahrkorbs 3 trägt. Der Antriebsmotor 7 ist insgesamt über eine Schwinge 12 an einem Kragteil 35 des Tragrahmens 13, der an seinem Hauptteil 34 die Lagerung der Drehachse 14 des Treibrads 6 trägt und über Halterungen 15 am Aufzugschacht 2 angeordnet ist, schwenkbar im Bereich einer koaxial zur Welle 16 des Antriebsmotors 7 verlaufende Drehachse 17 gehaltert. Die Schwinge 12 ist über eine Spannfeder 18 mit einer Kraft beaufschlagt, die den Treibriemen 8 spannt. Neben der gezeichneten mechanischen Feder 18 kommen auch hydraulische oder andere Spannelemente in Betracht. Außer über die Schwinge 12 und deren Halterung am Tragrahmen 13 benötigt der Antriebsmotor 7 keine weitere Halterung, insbesondere keine direkte Halterung an den Wänden des Aufzugschachts 2.

Der Antrieb 5 kann insgesamt oberhalb eines oberen Türkämpferprofils 36 im Schachtkopf 4 oder auch im Schachtbodenbereich 39 (Fig. 10) unterhalb eines unteren Türrahmens 38 in einer Nische gehalten sein. Ein Wartungszugang zum Antrieb 5 ist durch eine Öffnung nach außen möglich, um eine Wartung von außen zu ralisieren.

Dem Antriebsmotor 7 ist eine Bremsvorrichtung 20 zugeordnet, die auf die Motorwelle 16 einwirkt. Die Bremsvorrichtung 20 kann hierfür als Trommel- oder Scheibenbremse ausgebildet sein. Im vorliegenden Ausführungsbeispiel ist eine Bremsscheibe 21 vorgesehen, die mit Reibflächen 22 als Angriffsflächen für Bremsbacken 40, 41, 42 versehen ist. Die Bremsbacken 40, 41 sind einerseits der Bremsscheibe 21 angeordnet und bilden Teile einer beweglichen Ankerscheibe aus. Die Bremsscheibe 21 ist axial gegenüber der Motorwelle 16 verschieblich. Als gegenüberliegende Bremsbacken 42 dienen gegenüber dem Antriebsmotor 7 ortsfeste Widerlager 42, hier ein Motorflansch. Durch die axiale Beweglichkeit der Bremsscheibe 21, die durch die Bremsbacken 40, 41 auf den Motorflansch 42 zur Bremsung gepreßt wird, kann eine besonders kurze Bauform der Bremsvorrichtung 20 insgesamt ermöglicht werden. Eine übliche Schwimm- oder Festsattelscheibenbremse würde einen größeren Bauraum benötigen. Die Bremsvorrichtung 20 umfaßt zwei unabhängig voneinander ansteuerbare Spulen 26, 43, die einzeln über elektromagnetische Betätigung mit Stromfluß beaufschlagbar sind. Im spannungslosen Zustand werden die Bremsbacken 40, 41 durch die Federn 25 auf die Reibflächen 22 der Bremsscheibe 21 gepreßt, wodurch die axial verlagerbare Bremsscheibe 21 auf der gegenüberliegenden Seite gegen den Motorflansch 42 gedrückt wird. Dadurch ist die Drehung der Motorwelle 16 gehemmt. Zur Lösung der Bremsbacken 40, 41 ist elektrische Energie notwendig, die über einen durch die Spulen 26 und 43 geleiteten Stromfluß ein magnetisches Kernstück 27 gegen die Kraft der Feder 25 auswärts bewegt und damit die Bremsbacken 40 und 41 löst. Durch gezieltes Aktivieren der Spulen 26 und 43 werden keine zusätzlichen Bauteile für die separate Prüfung jedes einzelnen Bremskreises benötigt. Um auch bei Ausfall der Hauptspannung die Bremsen ohne zusätzliche mechanische Bauteile, z.B. Hebel, Bowdenzüge o. dgl., lösen zu können, ist eine unterbrechungsfreie Spannungsversorgung durch ein Notstromaggregat vorgesehen. Die Betätigungselemente zur Lösung der Bremsen können gut zugänglich angeordnet sein.

Die Bremsvorrichtung 20 ist insgesamt auf der sog. B-Seite des Antriebsmotors 7 angeordnet und einem Lüfterrad 28 und dem Antriebsmotor 7 zwischengelagert zwischen dem Lüfterrad 28 und der Bremsvorrichtung 20 kann zusätzlich ein Hohlwellengeber 44 zur Regelung der Motordrehzahl angeordnet sein. Die Bremsvorrichtung 20 kann dann von einer Gehäusekappe 29 gemeinsam mit dem Lüfterrad 28 übergriffen sein. Diese Ausführung ist herstellungstechnisch besonders einfach, da lediglich die Motorwelle 16 sowie die übergreifende Gehäusekappe 29 hinsichtlich ihrer Dimensionen zu vergrößern sind. Die Bremsvorrichtung 20 kann dann insgesamt als modulare Einheit auf die Motorwelle 16 aufgeschoben werden. Die Montage ist hierdurch vereinfacht.

Das Treibrad 6 ist derart ausgebildet, daß die Riemenscheibe 9, auf deren Randbereich der Treibriemen 8 gehalten ist, einstückig mit der Nabe 30 des Treibrads 6 ausgebildet ist. Dadurch kann dieses Bauteil insgesamt in einem Stück gegossen werden.

Die Treibscheibe 10 ist im Bereich einer Schulter 31 auf die Riemenscheibe 9 aufgesetzt und mittels Bolzen o. dgl. dort angeflanscht. Bei einer Verbindung über mehrere Bolzen ergibt sich eine einfache Lösbarkeit der Treibscheibe 10, die somit als Verschleißteil einfach ausgewechselt werden kann.

Insgesamt ist mit der Erfindung eine Verlagerung der Bremsvorrichtung 20 vom Treibrad 6 zum Antriebsmotor 7 erreicht, was auch bei einem evtl. reißenden Antriebsriemen 8 sicherheitstechnisch unproblematisch ist, da nach neuen Vorschriften die Fahrkörbe sowohl über einen Absturzschutz nach oben als auch nach unten verfügen müssen. Selbst bei geringer Beladung des Fahrkorbs, etwa mit einer Person, kann durch die Kraft des Gegengewichts damit kein Absturz des Fahrkorbs nach oben stattfinden.

Aufgrund der besseren räumlichen Verhältnisse im Bereich des Antriebsmotors 7 kann eine vollständig elektromagnetische Bremsvorrichtung 20 eingesetzt werden. Eine hydraulische Bremsvorrichtung mit den dadurch erhöhten Kosten kann ebenfalls Verwendung finden, ist jedoch nicht erforderlich.

Als Antriebsmotor 7 kann ein üblicher Asynchronmotor Verwendung finden, der lediglich mit einer verlängerten Motorwelle 16 ausgestattet sein muß. Durch die Halterung des Antriebsmotors 7 an der federbelasteten Schwinge 12 ist ein Nachspannen des Riemens 8 entbehrlich. Dieser ist als verstärkter Keilrippen-Flachriemen ausgebildet und daher auch zur Übertragung von Bremskräften geeignet. Insgesamt ist der Antrieb 5 im Schacht derart ausgerichtet, daß die Drehachse 14 des Treibrads 6 in der Führungsebene 32, die sich zwischen vertikalen Führungsschienen 33 für den Fahrkorb 3 erstreckt, liegt. Die Motorwelle 16 liegt dabei parallel zu den Schachtzugang sperrenden Türen. Der Antriebsmotor 7 ist in einer Tasche oberhalb des oberen Türkämpferprofils 36 bzw. unterhalb des unteren Türrahmens 38 platzsparend angeordnet. Die Treibraddrehzahl ist gegenüber der Motordrehzahl untersetzt, insbesondere im Verhältnis ca. 1:10. Durch die Seile ist die Treibraddrehzahl gegenüber der Bewegung des Fahrkorbs im Verhältnis 2:1 oder 1:1 übersetzt.

Der Treibriemen 8 kann (nicht gezeichnet) aus zwei oder mehr voneinander unabhängigen, parallel laufenden Teilriemen gebildet sein. Zusätzlich kann eine Sicherheitsabfragvorrichtung vorgesehen sein, die bei Ausfall eines der Teilriemen, also beispielsweise einem Reißen, eine Bremsung auslöst oder eine Unterbrechung der Spannungsversorgung des Motors 7 bewirkt.

## Patentansprüche

1. Antrieb (5) für einen Aufzug (1) mit einem an Seilen gehaltenen Fahrkorb (3), der in einem sich vertikal erstreckenden Schacht (2) auf und ab verfahrbar ist, sowie mit einer Treibscheibe (10) für die Seile des Fahrkorbs (3) und einem zur Treibscheibe (10) parallelachsig angeordneten Antriebsmotor (7), wobei der Antriebsmotor (7) durch einen Treibriemen (8) mit einer Riemenscheibe (9) verbunden ist, die koaxial zur Treibscheibe (10) angeordnet ist, wobei der Antriebsmotor (7) mit einer auf die Motorwelle (16) einwirkenden Bremsvorrichtung (20) versehen ist, **gekennzeichnet durch** eine Notstromversorgung, die bei Ausfall der Hauptspannung eine unterbrechungsfreie Spannungsversorgung der Bremsvorrichtung (20) gewährleistet und deren elektromagnetische Lösung über ein oder mehrere von der Bremsvorrichtung entfernt liegende Betätigungselemente ermöglicht.

2. Antrieb nach Anspruch 1, **dadurch gekennzeichnet, daß** die Bremsvorrichtung (20) zwei unabhängig voneinander ansteuerbare und im spannungslosen Zustand eine Rotationsbewegung der Motorwelle (16) hemmende Bremsen (23;24) umfaßt, die einzeln über elektrische Betätigung lösbar sind.

3. Antrieb nach einem der Ansprüche 1 oder 2, **dadurch gekennzeichnet, daß** die Bremsvorrichtung (20) axial an den Antriebsmotor (7) anschließt und zwischen diesem und einem ebenfalls der Antriebswelle zugeordneten Lüfterrad (28) gehalten ist.

4. Antrieb nach einem der Ansprüche 1 bis 3, **dadurch gekennzeichnet, daß** die Bremsvorrichtung (20) als Scheibenbremse ausgebildet ist.

5. Antrieb nach einem der Ansprüche 1 bis 4, **gekennzeichnet durch** einen zur Bremsmomentübertragung verstärkten Keilrippenriemen (8).

6. Antrieb nach einem der Ansprüche 1 bis 5, **dadurch gekennzeichnet, daß** zur Ausbildung eines Treibrades (6) die Riemenscheibe (9) mit dessen Nabe (30) einstückig ausgebildet ist und die Treibscheibe (10) hieran angeflanscht ist.

7. Antrieb nach Anspruch 6, **dadurch gekennzeichnet, daß** die Treibscheibe (10) mit mehreren Bolzen an dem Treibrad (6) gehalten ist und als Verschleißteil von diesem lösbar ist.

8. Antrieb nach einem der Ansprüche 1 bis 7, **dadurch gekennzeichnet, daß** zwischen Bremsvorrichtung (20) und Lüfterrad (28) ein Hohlwellengeber (44) zur Motorregelung angeordnet ist.

9. Antrieb nach einem der Ansprüche 1 bis 8, **dadurch gekennzeichnet, daß** das Treibrad (6) an einem Tragrahmen (13) um eine ortsfeste Drehachse (14) drehbar gelagert ist und der Antriebsmotor (7) an einer Schwinge (12) abgestützt ist, die am Tragrahmen (13) angelenkt und von einer Spannfeder (18) beaufschlagt ist.

10. Antrieb nach einem der Ansprüche 1 bis 9 **dadurch gekennzeichnet, daß** in Montagestellung der Teile die Drehachse (14) des Treibrads (6) in der Führungsebene (32) von der vertikalen Längsmittelebene des Fahrkorbs (3) zugeordneten vertikalen Führungsschienen (33) angeordnet ist.

11. Antrieb nach einem der Ansprüche 1 bis 10, **dadurch gekennzeichnet, daß** der Antriebsmotor (7) von einem Asynchronmotor gebildet ist.

12. Antrieb nach einem der Ansprüche 1 bis 11, **dadurch gekennzeichnet, daß** der Tragrahmen (13) einen das Treibrad (6) umschließenden Hauptteil (34) und einen von diesem ausgehenden Kragteil (35) aufweist, an dessen Ende die Schwinge (12) für den Antriebsmotor (7) angelenkt ist.

13. Antrieb nach einem der Ansprüche 1 bis 12, **dadurch gekennzeichnet, daß** die Bewegung des Fahrkorbs (3) gegenüber der Drehzahl des Treibrads (6) durch die Seile in einer 2:1 oder 1:1 Aufhängung untersetzt ist.

14. Antrieb nach einem der Ansprüche 1 bis 13, **dadurch gekennzeichnet, daß** der Treibriemen (8) ein Keilrippen-Flachriemen ist.

15. Antrieb nach einem der Ansprüche 1 bis 14, **dadurch gekennzeichnet, daß** in Montagestellung der Teile die Motorwelle (16) des Antriebsmotors (7) parallel zur Ebene von etagenweise den Zugang zu dem Schacht sperrenden Türen (37) ausgerichtet ist.

16. Antrieb nach einem der Ansprüche 1 bis 15, **dadurch gekennzeichnet, daß** der Antriebsmotor (7) in einem Bereich oberhalb eines oberen Türkämpferprofils (36) und über diesem in dem Schachtkopfraum (4) anbringbar ist.

17. Antrieb nach einem der Ansprüche 1 bis 16, **dadurch gekennzeichnet, daß** der Antriebsmotor (7) unterhalb des unteren Türrahmens (38) in einem durch diesen und die darunter liegenden Wandungen des Schachts (2) gebildeten Bereich (39) des Schachtgrunds anbringbar ist.

18. Antrieb nach einem der Ansprüche 1 bis 17, **dadurch gekennzeichnet, daß** der Treibriemen (8) zumindest zwei voneinander unabhängige Teilriemen umfaßt und eine Sicherheitsabfrageeinrichtung vorgesehen ist, die bei Ausfall eines Teilriemens auslöst.

## Claims

1. Drive (5) for an elevator (1) with a travelling car (3) supported by ropes, which is capable of moving up and down in a vertical shaft (2) together with a driving wheel (10) for the ropes moving the car(3) and a drive motor (7) arranged parallel to the driving wheel (10) such that the drive motor (7) is connected to a pulley (9) by a drive belt (8) which is arranged to be co-axial with the driving wheel (10), whereby the drive motor (7) is provided with a braking device (20) which acts upon the motor shaft (16), **characterised in that** an emergency power supply is provided which in the event of a mains failure guarantees a non-interruptible electrical supply to the braking device (20), the electro-magnetic release of which is made possible by one or more actuating elements remote from the braking device.

2. Drive in accordance with claim 1, **characterised in that** the braking device (20) consists of two brake units (23; 24) each of which is capable of independent control and which in the absence of electrical power restrict the rotary movement of the motor shaft (16) and which, independently of one another, can be released electrically.

3. Drive in accordance with one of claims 1 or 2, **characterised in that** the braking device (20) is axially aligned with the drive motor (7) and is supported between the latter and a ventilating wheel (28) similarly associated with the drive shaft.

4. Drive in accordance with one of claims 1 to 3, **characterised in that** the braking device (20) takes the form of a disk brake.

5. Drive in accordance with one of claims 1 to 4, **characterised in that** a reinforced V-belt (8) provides for the transmission of the braking moment.

6. Drive in accordance with one of claims 1 to 5, **characterised in that** the design of the drive wheel (6) involves a pulley (9) which together with its hub (30) comprises a single unit and the driving wheel (10) is flange-mounted on this.

7. Drive in accordance with claim 6, **characterised in that** the driving wheel (10) is secured to the drive wheel (6) with a number of bolts and, because it functions as a wearing part, it can be detached from the drive wheel (6).

8. Drive in accordance with one of claims 1 to 7, **characterised in that** a hollow shaft transmitting device (44) is arranged between the braking device (20) and the ventilation wheel (28) to control the motor.

9. Drive in accordance with one of claims 1 to 8, **characterised in that** the drive wheel (6) is mounted upon a support frame (13) about a fixed rotation axis (14) and the drive motor (7) is supported by a rocker (12) which is linked to the support frame (13) with its movement controlled by a tension spring (18).

10. Drive in accordance with one of the claims 1 to 9, **characterised in that** in the assembled state of the parts, the rotary axis (14) of the drive wheel (6) is arranged to be in the guidance plane (32) of the vertical guide rails (33) associated with with the vertical longitudinal central plane of the travelling car (3).

11. Drive in accordance with one of claims 1 to 10, **characterised in that** the drive motor (7) is an asynchronous motor.

12. Drive in accordance with one of claims 1 to 11, **characterised in that** the support frame (13) exhibits a main part (34) which surrounds the drive wheel and a cantilever element (35) extending from this main part, to the end of which the rocker (12) for the drive motor (7) is linked.

13. Drive in accordance with one of the claims 1 to 12, **characterised in that** the movement of the travelling car (3) by means of the rope suspension system relative to the revolutions of the driving wheel (6) is arranged so as to achieve a reduction ratio of 2:1 or 1:1.

14. Drive in accordance with one of claims 1 to 13, **characterised in that** the drive belt (8) is a flat V-belt.

15. Drive in accordance with one of claims 1 to 14, **characterised in that** in the assembled position of the parts the motor shaft (16) of the drive motor (7) is arranged to be parallel to the plane of the doors (37) which at every level bar access to the shaft.

16. Drive in accordance with one of claims 1 to 15, **characterised in that** it is possible for the drive motor (7) to be installed in an area above an upper door transom profile (36) and extending into the shah head space (4) above the latter.

17. Drive in accordance with one of claims 1 to 16, **characterised in that** it is possible for the drive motor (7) to be installed below the lower door frame (38) in an area (39) at the base of the shaft formed by the lower door frame and the walls of the shaft (2) below.

18. Drive in accordance with one of the claims 1 to 17, **characterised in that** the drive belt (8) consists of at least two belt elements each of which is independent of the other and a safety-ensuring interrogative device is provided which is triggered if one of the belt elements fails.

## Revendications

1. Mécanisme d'entraînement (5) pour un ascenseur (1) comprenant une cabine d'ascenseur (3) soutenue par des câbles, qui peut être déplacé vers le haut et vers le bas dans une cage (2) s'étendent verticalement, ainsi qu'une poulie motrice (10) pour les câbles de la cabine d'ascenseur (3) et un moteur d'entraînement (7) agencé à axes parallèles avec la poulie motrice (10), dans lequel le moteur d'entraînement (7) est relié par une courroie motrice (8) à une poulie à courroie (9), qui est agencée coaxialement par rapport à la poulie motrice (10), le moteur d'entraînement (7) étant pourvu d'un dispositif de freinage (20) agissant sur l'arbre moteur (16), **caractérisé par** une alimentation de secours, qui garantit, en cas de défaillance de la tension principale, une alimentation en tension ininterrompue du dispositif du freinage (20) et permet le desserrage électromagnétique de celui-ci via un ou plusieurs éléments de commande se trouvant à distance du dispositif de freinage.

2. Mécanisme d'entraînement selon la revendication 1, **caractérisé en ce que** le dispositif de freinage (20) comprend deux freins (23; 24) qui peuvent être commandés indépendamment l'un de l'autre et qui freinent un mouvement de rotation de l'arbre moteur (16) dans une situation hors tension, les freins pouvant être desserrés individuellement par commande électrique.

3. Mécanisme d'entraînement selon l'une quelconque des revendications 1 ou 2, **caractérisé en ce que** le dispositif de freinage (20) se raccorde axialement au moteur d'entraînement (7) et est supporté entre celui-ci et une roue de ventilateur (28) également affectée à l'arbre moteur.

4. Mécanisme d'entraînement selon l'une quelconque des revendications 1 à 3, **caractérisé en ce que** le dispositif de freinage (20) se présente sous la forme de freins à disque.

5. Mécanisme d'entraînement selon l'une quelconque des revendications 1 à 4, **caractérisé par** une courroie trapézoïdale à nervures (8) renforcée pour transmettre le couple de freinage.

6. Mécanisme d'entraînement selon l'une quelconque des revendications 1 à 5, **caractérisé en ce que**, pour former une roue motrice (6), la poulie à courroie (9) est conformée d'une seule pièce avec son moyeu (30) et la poulie motrice (10) y est bridée.

7. Mécanisme d'entraînement selon la revendication 6, **caractérisé en ce que** la poulie motrice (10) est supportée sur la roue motrice (6) par plusieurs boulons et peut être retirée de celle-ci comme pièce d'usure.

8. Mécanisme d'entraînement selon l'une quelconque des revendications 1 à 7, **caractérisé en ce qu'**une transmission par arbre creux (44) est aménagée entre le dispositif de freinage (20) et la roue de ventilateur (28) pour réguler le moteur.

9. Mécanisme d'entraînement selon l'une quelconque des revendications 1 à 8, **caractérisé en ce que** la roue motrice (6) est montée sur un châssis de support (13) à rotation autour d'un axe de rotation fixe (14) et le moteur d'entraînement (7) est supporté sur une bielle oscillante (12), qui est articulée sur le châssis de support (13) et est sollicitée par un ressort de tension (18).

10. Mécanisme d'entraînement selon l'une quelconque des revendications 1 à 9, **caractérisé en ce que**, en position de montage des parties, l'axe de rotation (14) de la roue motrice (6) est aménagé dans le plan de guidage (32) des rails de guidage verticaux (33) affectés au plan central longitudinal vertical de la cabine d'ascenseur (3).

11. Mécanisme d'entraînement selon l'une quelconque des revendications 1 à 10, **caractérisé en ce que** le moteur d'entraînement (7) est formé par un moteur asynchrone.

12. Mécanisme d'entraînement selon l'une quelconque des revendications 1 à 11, **caractérisé en ce que** le châssis de support (13) présente une partie principale (34) entourant la roue motrice (6) et une partie en porte-à-faux (35) partant de cette partie principale, la bielle oscillante (12) pour le moteur d'entraînement (7) étant articulée à l'extrémité de la partie en porte-à-faux.

13. Mécanisme d'entraînement selon l'une quelconque des revendications 1 à 12, **caractérisé en ce que** le déplacement de la cabine d'ascenseur (3) est démultiplié par rapport à la vitesse de rotation de la roue motrice (6) par les câbles en suspension 2:1 ou 1:1.

14. Mécanisme d'entraînement selon l'une quelconque des revendications 1 à 13, **caractérisé en ce que** la courroie motrice (8) est une courroie trapézoïdale plate à nervures.

15. Mécanisme d'entraînement selon l'une quelconque des revendications 1 à 14, **caractérisé en ce que**, en position de montage des parties, l'arbre moteur (16) du moteur d'entraînement (7) est orienté parallèlement au plan de portes (37) bloquant l'accès à la cage à chaque étage.

16. Mécanisme d'entraînement selon l'une quelconque des revendications 1 à 15, **caractérisé en ce que** le moteur d'entraînement (7) peut être monté dans une zone située au-dessus d'un profilé de dormant supérieur de porte (36) et, via celui-ci, dans l'espace de tête (4) de la cage.

17. Mécanisme d'entraînement selon l'une quelconque des revendications 1 à 16, **caractérisé en ce que** le moteur d'entraînement (7) peut être monté en dessous du châssis de porte inférieur (38) dans une zone (39) de la base de la cage formée par ce châssis et les parois de la cage (2) qui se trouvent en dessous.

18. Mécanisme d'entraînement selon l'une quelconque des revendications 1 à 17, **caractérisé en ce que** la courroie motrice (8) comprend au moins deux courroies partielles indépendantes l'une de l'autre et il est prévu un dispositif de requête de sécurité qui se déclenche dans le cas de la défaillance d'une courroie partielle.
